# EUROPÄISCHE PATENTSCHRIFT

(11) **EP 0 312 918 B1**
(45) Veröffentlichungstag und Bekanntmachung des Hinweises auf die Patenterteilung: **27.04.1994**
(21) Anmeldenummer: 88117073.2
(22) Anmeldetag: 14.10.1988
(51) Int. Cl.: B21D 51/26

(54) **Verfahren und Einrichtung zur Herstellung von einen unrunden Querschnitt aufweisenden Dosenkörpern**
Method and apparatus for making a can body of non-circular section
Procédé et appareil de fabrication d'un corps de boîte à section non circulaire

(30) Priorität: 22.10.1987 CH 4138/87
(43) Veröffentlichungstag der Anmeldung: 26.04.1989
(73) Patentinhaber: Fael S.A., CH-2072 Saint-Blaise (CH)
(72) Erfinder: Rölli, Hans, CH-2072 Saint-Blaise (CH); Müller, Jakob, CH-2072 Enges (CH)
(74) Vertreter: Scheidegger, Werner & Co.

(56) Entgegenhaltungen:
- CH-A- 161 362
- CH-A- 367 786
- CH-A- 377 766
- DE-A- 2 805 654
- DE-A- 3 336 833
- DE-A- 3 516 388
- DE-C- 404 765
- DE-C- 825 388
- DE-C- 946 618
- FR-A- 873 358
- FR-A- 2 222 171
- GB-A- 3 270
- GB-A- 681 074
- GB-A- 1 037 271
- US-A- 2 352 095
- US-A- 2 926 774
- US-A- 3 606 671
- US-A- 3 713 409
- US-A- 3 745 295
- PATENT ABSTRACTS OF JAPAN, Band 11, Nr. 21 (M-555)[2468], 21. Januar 1987;& JP-A-61 195 714 (FUJITSU LTD) 30-08-1985
- PATENT ABSTRACTS OF JAPAN, Band 8, Nr. 50 (M-281)[1487], 7. März 1984;& JP-A-58 205 619 (HITACHI ZOSEN K.K.) 30-11-1983

## Beschreibung

Die Erfindung betrifft ein Verfahren zur Herstellung von einen unrunden Querschnitt aufweisenden Dosenkörpern aus flachen Zuschnitten, mit einer der Abwicklung mit unrundem Querschnitt herzustellenden Dosenkörper entsprechenden Umrissform, welche in einer Verformungsstation mittels Biegewerkzeugen zur Bildung der Dosenkörper-Raumform mit Seitenwänden verformt werden, um anschliessend sich überlappende Seitenwandränder in einer Längsnaht zu verbinden. Die Erfindung betrifft ferner eine Einrichtung zur Durchführung des Verfahrens.

Für die Herstellung von Dosenkörpern aus flachen Zuschnitten sind Widerstandsrollennaht-Schweissmaschinen bekannt, die ausser der Einrichtung zum Schweissen einen Rundungsapparat zum Verformen der Zuschnitte besitzen und Dosenkörper in sehr hoher Stückzahl pro Minute herzustellen ermöglichen, jedoch sind diese bekannten Maschinen nur für die Herstellung von zylindrischen Dosenkörpern geeignet. Zur Aufnahme von Nahrungsmitteln bestimmte Dosen mit einem unrunden Querschnitt, insbesondere solche mit einem rechteckförmigen Querschnitt, die sich auch in grossem Umfang auf dem Markt befinden, hat man bisher vorwiegend mit Hilfe eines Lötverfahrens hergestellt, wobei die aus flachen Zuschnitten geformten Dosenkörper durch ein Lötbad transportiert werden. Das Lötmaterial besteht jedoch zum grössten Teil aus Blei und sollte deshalb mit Nahrungsmitteln nicht in Kontakt kommen, weshalb man bei dem heute geschärften Bewusstsein für eine durch Schadstoffe weniger belastete Umwelt sehr bestrebt ist, das Lötverfahren für die Dosenherstellung durch eine andere Herstellungsmethode zu ersetzen. Seit langem bekannt sind beispielsweise mit dem Lötverfahren hergestellte Dosen mit einem rechteckförmigen Querschnitt, die sich nach oben verjüngen und die aufgrund dieser Form die Verbraucher erkennen lassen, dass ein bestimmter Inhalt wie beispielsweise Rindfleisch in besonderer Zubereitung in diesen Dosen enthalten ist. Diese Dosenform mit der Funktion wie ein Markenzeichen will man natürlich beibehalten, aber auf das Lötverfahren verzichten können, was bisher nicht möglich war. In vielen Fällen sind derartige Dosen auch mit einem durch ringsum vorgeritzte Linien begrenzten Aufreissstreifen versehen, der an einem Ende eine Aufreisszunge besitzt, so dass die Dose ohne spezielles Werkzeug leicht geöffnet werden kann. Die Aufreisszunge steht an einem Rand des flachen Zuschnittes vor, aus welchem die Dose hergestellt wird, und wegen dieser Aufreisszunge ist die Herstellung einer solchen Dose noch zusätzlich erschwert, wenn sie nicht mit Hilfe des bekannten Lötverfahrens hergestellt werden soll.

Für die Herstellung von im Querschnitt rechteckförmigen Dosen hat man daher bereits als Kompromiss zunächst zylindrische Dosen mit dem bekannten Widerstandsnahtschweissverfahren hergestellt und diese dann nachträglich zu einem unrunden Querschnitt verformt. Wenn man dann aber auch noch zusätzlich zu der rechteckförmigen Form eine zu einem Ende hin sich verjüngende Dose auf diese Weise herstellen will, kann man dies nicht ohne sehr starke Beanspruchung des Blechs unter Dehnung des Blechs an dem den grösseren Querschnitt aufweisenden Ende ausführen. Das Material kann dabei reissen, und es entstehen beim Aufweiten eines solchen Dosenkörpers erhebliche Spannungen in diesem, die dazu führen können, dass die vorgeritzten Stellen platzen. Ein solches Herstellungsverfahren ist wenig vorteilhaft und abgesehen davon, verlangt es einen sehr aufwendigen Maschineneinsatz mit dementsprechend sehr hohen Investitionen dafür.

Für die Herstellung von zylindrischen Dosenkörpern sind die Zuschnitte genau rechteckförmig, während man für einen konischen Dosenkörper Zuschnitte in der Form der Abwicklung eines Kegellstumpfmantels benötigt, bei dem zwei gegenüberliegende Kanten gekrümmt verlaufen. Für einen Dosenkörper mit rechteckförmigem Querschnitt und abgerundeten Ecken, bei dem ausserdem noch die Grösse des Querschnitts über die Dosenkörperlänge sich stetig ändert, d.h. eine Konizität vorhanden ist, ist der Zuschnitt in der Form ähnlich der vorerwähnten Abwicklung eines Kegelstumpfmantels, jedoch mit geradlinigen Teilabschnitten an den beiden Randkanten. Ein solcher Zuschnitt ergibt nach der Verformung zu einem Dosenkörper einen solchen ohne innere Spannungen, und man kann auch aus dem Unterschied der Zuschnittform ohne weiteres folgern, dass ein zunächst zylindrisch hergestellter Dosenkörper nur mit grossem Kraftaufwand in eine rechteckförmige und zusätzlich noch konische Form gezwungen werden kann.

Aus CH-A-377.766 ist ein Verfahren bekannt, welches erlaubt, Dosenkörper mit unrundem Querschnitt aus flachen Zuschnitten gemäss der eingangs definierten Art herzustellen. Das bekannte Verfahren eignet sich allerdings nicht dazu, die erforderlichen Biegungen der Zuschnitte mit der für die Massenherstellung erforderlichen Geschwindigkeit durchzuführen.

Die der vorliegenden Erfindung zugrunde liegende Aufgabe bestand daher darin, Dosenkörper aus flachen Zuschnitten herzustellen, die keinen runden Querschnitt aufweisen und vorzugsweise einen rechteckförmigen Querschnitt mit abgerundeten Ecken aufweisen, all dies mit hoher Geschwindigkeit für maschinelle Produktion. Ferner bestand die Aufgabe auch noch darin, Dosenkörper dieser Art und mit einem Querschnitt herzustellen, dessen Grösse über die Dosenkörperlänge sich stetig ändert, d.h. Dosenkörper mit einer Konizität herzustellen, die das Entleeren der Dose besonders erleichtert, ebenfalls mit grosser Produktions geschwindigkeit.

Zur Lösung der Grundaufgabe dienen die Massnahmen gemäss Anspruch 1. Besonderheiten des Herstellungsverfahrens ergeben sich aus den abhängigen Ansprüchen. Die Einrichtung zur Durchführung des Herstellungsverfahrens weist die Merkmale gemäss Anspruch 4 auf und besitzt für Besonderheiten an den herzustellenden Dosenkörpern Merkmale gemäss den nachfolgenden abhängigen Ansprüchen.

Die Vorteile des neuen Verfahrens und der Einrichtung bestehen darin, dass maschinell mit grosser Stückzahl pro Zeiteinheit besonders geformte Dosenkörper und solche mit Aufreissstreifen, ausgehend von flachen Zuschnitten aus einem Magazin, hergestellt werden können.

Nachfolgend wird die Erfindung anhand eines Ausführungsbeispiels einer Einrichtung zur Herstellung von Dosenkörpern unter Bezugnahme auf die Zeichnungen näher erläutert. Es zeigen:
Fig. 1 die Vorderansicht der Einrichtung zum Verformen der Zuschnitte und zum Herstellen der Dosenkörper durch Schweissen;
Fig. 2 eine Ansicht auf die Einrichtung gemäss Fig. 1 von der Seite gemäss Pfeil A in Fig. 1;
Fig. 3 die wesentlichen Teile der Einrichtung in der Seitenansicht gemäss Pfeilrichtung B in Fig. 1;
Fig. 4 ausschnittsweise und in grösserem Massstab einen Teil der in einer Presse integrierten Verformungsstation zum Verformen der Zuschnitte;
Fig. 5 in grösserem Massstab den Zuschnitt zur Herstellung von Dosenkörpern mit rechteckförmigem Querschnitt;
Fig. 6 a,b und c das Prinzip der schrittweisen Verformung der Zuschnitte mit schematischer Darstellung der Einrichtung in Fig. 6a und b von der Seite und in Fig. 6 c von oben;
Fig. 7 einen Ausschnitt aus der Einrichtung gemäss Fig. 1 in grösserem Massstab, mit den Elementen zum Transportieren und Schweissen der Dosenkörper in Vorderansicht;
Fig. 8 die wesentlichen Teile der in Fig. 7 dargestellten Elemente der Einrichtung unterhalb der Linie 7-7 in Ansicht von oben;
Fig. 9 eine Seitenansicht in Pfeilrichtung C in Fig. 7 auf die wesentlichen Elemente unterhalb der Linie 7-7 in Fig. 7.
Fig. 10 die Führungsschiene mit einem Anschlagkörper, schematisch im grösseren Massstab dargestellt.

Die in Fig. 1 bis 3 in verschiedenen Ansichten dargestellte Einrichtung zur Herstellung von Dosenkörpern aus flachen Zuschnitten unter Anwendung der elektrischen Widerstandsschweissung mit Hilfe von Schweisselektrodenrollen, welche Einrichtung auch als Widerstandsrollennaht-Schweissmaschine bezeichnet wird, weist an dem Maschinengestell 1 in Fig. 1 auf der linken Seite ein Magazin 2 zur Aufnahme eines Stapels von flachen Zuschnitten 3 auf. Aus dem Magazin 2 werden die Zuschnitte 3, von denen einer in Fig. 5 in grösserem Massstab dargestellt ist, abgestapelt und gelangen auf den Zwischentisch 4 der in der Art einer Presse arbeitenden Verformungsstation 5. Diese ist auch nach dem Prinzip einer Presse ausgebildet und weist gemäss Fig. 3 einen an Führungssäulen 6 geführten und auf- und abbewegbaren unteren Pressentisch 7 auf. Diesem steht ein oberer Pressentisch 8 gegenüber. Ein aus dem Magazin 2 abgestapelter Zuschnitt 3 wird zunächst in der Presse oder Verformungsstation 5 mit Hilfe eines nicht dargestellten Drück- oder Prägewerkzeugs mit in Fig. 5 dargestellten flachen Sicken 9 in zwei Bereichen des Zuschnitts versehen, die später die grösseren Seitenwände des im Querschnitt rechteckförmigen Dosenkörpers bilden. Diese flachen Sicken oder Eindrückungen 9 dienen zur Versteifung der Seitenwände des Dosenkörpers. Das Prinzip der Herstellung derartiger Sicken ist bekannt und darum nicht dargestellt.

Der in Fig. 5 in grösserem Massstab dargestellte flache Zuschnitt 3 besitzt an den beiden gegenüberliegenden Enden zwei Ränder 10 und 11, die miteinander zu verschweissen sind. Ferner weist der Zuschnitt einen durch vorgeritzte Linien 12 begrenzten Aufreissstreifen 13 auf, der an einer Seite in einer über den Rand 10 vorstehenden Aufreisszunge 14 endet, und der sich über die ganze Länge des Zuschnitts erstreckt.

Anschliessend an die Herstellung der Sicken 9 in dem Zuschnitt 3 werden in der Verformungsstation die vier gerundeten Ecken des im Querschnitt rechteckförmigen Dosenkörpers hergestellt. Ein dafür verwendetes Biegewerkzeug 20 ist in Fig. 4 dargestellt, aus welcher Figur die Anordnung innerhalb der Verformungsstation 5 erkennbar ist. Das Prinzip des Biegevorgangs geht aus Fig. 6 a, b und c hervor. Zunächst werden die an die beiden zu verschweissenden Zuschnittränder 10 und 11 anschliessenden Bereiche des Zuschnitts im Ausmass jeweils einer halben Seitenwand des Dosenkörpers vom flachen Zuschnitt um 90° hoch gebogen. Die Schweissnaht kommt dann später in der Mitte dieser Seitenwand des im Querschnitt rechteckförmigen Dosenkörpers zu liegen. Bei der Darstellung gemäss Fig. 6 sind diese Biegevorgänge bereits abeschlossen, aber sie erfolgen nach dem gleichen Prinzip gemäss der Darstellung in Fig. 6. Für jeden Biegevorgang ist ein separates Biegewerkzeug 20 vorhanden und der Zuschnitt wird von einem zum nächsten Biegewerkzeug taktweise weiter transportiert. In der Darstellung gemäss Fig. 6 sind drei nach diesem Prinzip durchgeführte Abbiegungen bereits fertig gestellt, d.h. es sind die an die beiden zu verschweissenden Ränder 10 und 11 anschliessenden Zuschnittbereiche hoch gebogen und ferner ist eine der beiden breiteren Seitenflächen des herzustellenden Dosenkörpers hoch gebogen. Zu jedem Biegewerkzeug 20 gehört ein innerhalb des herzustellenden Dosenkörpers stationär gehaltenes Formstück 21 als Gegenwerkzeug, welches Formstück eine gekrümmte Aussenfläche 22 besitzt, deren Krümmungsradius entsprechend der Elastizität und Stärke des Bleches kleiner ist als der Krümmungsradius der abgerundeten Ecke des herzustellenden Dosenkörpers. An die gekrümmte Fläche 22 schliesst sich ein ebener Formstückabschnitt 21a an. Das Formstück 21 ist oberhalb von dem Zuschnitt 3 stationär gehalten. Zum Biegewerkzeug 20 gehört ferner ein zum Andrücken von der Aussenseite dienendes Drückwerkzeug 23,24. Dieses weist einen Lagerungskörper 23 für eine in diesem Lagerungskörper gelagerte Rolle 24, ferner eine Führung 25 für den Lagerungskörper, auf welcher dieser längsverschieblich geführt ist, und eine Druckfeder 26 auf, mittels der die Rolle 24 gegen den Zuschnitt angedrückt wird, wenn die um eine zu der von der gekrümmten Fläche 22 gebildeten Biegekante parallele Achse 27 schwenkbewegliche Führung 25 mittels einer schwenkbeweglich gelagerten Hubstange 28 in Fig. 6a nach oben und entlang der gekrümmten Fläche 22 des Formstücks 21 bewegt wird, um den Zuschnitt 3 umzubiegen. Der dann erreichte Zustand ist in Fig. 6b dargestellt. Die Biegung muss um einen Bogen von mehr als 90° erfolgen, um die Materialelastizität und den grossen Biegeradius zu berücksichtigen, damit man anschliessend eine bleibende 90° Abbiegung erhält. Dieses Abbiegen über 90° hinaus geht aus Fig. 6b hervor, aus welcher Figur auch erkennbar ist, dass dabei die bereits vorher umgebogene und gegenüberstehende breite Seitenfläche des Dosenkörpers, welche bei Beginn des vierten Abbiegevorgangs noch senkrecht nach oben steht, was in gestrichelten Linien in Fig. 6b dargestellt ist, diesen Biegevorgang über 90° hinaus behindert und deshalb vorübergehend weggedrückt werden muss. Zu diesem Zweck ist nur bei dem in Fig. 6 dargestellten Biegewerkzeug 20 für die Herstellung der vierten Abbiegung zusätzlich noch ein zweiarmiger Hebel 30 vorhanden, der um eine zu der Biegekante 22 parallele Achse 31 schwenkbar ist, wobei die Schwenkebene sich vor dem Formstück 21 befindet. Von dem zweiarmigen Hebel 30 wird der eine Hebelarm 32 von dem Lagerungskörper 23 für die Rolle 24 bei der Aufwärtsbewegung des Lagerungskörpers nach oben verschwenkt und dadurch wird der zur Innenseite des herzustellenden Dosenkörpers hin abgekröpfte andere Hebelarm 33 des zweiarmigen Hebels 30 ebenfalls verschwenkt und drückt dadurch die Seitenwand des herzustellenden Dosenkörpers vorübergehend nach aussen. Die Abkröpfung des zweiarmigen Hebels 30 ist aus Fig. 6c erkennbar. Dieser zweiarmige Hebel 30 ist wie bereits erwähnt bei den anderen im übrigen gleich ausgebildeten Biegewerkzeugen für die zuvor hergestellten Abbiegungen nicht vorhanden.

Wie aus Fig. 4 hervorgeht, ist der Zuschnitt 3 während der Herstellung der Abbiegung durch eine Haltevorrichtung 34 unter Mitwirkung einer Feder 35 auf dem Zwischentisch 4 festgehalten. Unterhalb des Zwischentisches 4 ist als Transporteinrichtung eine in Vorschubrichtung oszillierend bewegte Leiste 40 mit in Abständen an dieser schwenkbar angelenkten Klinken 41 angeordnet. Das Prinzip des Klinkentransports ist bekannt. Die Klinken 41 verschwenken vollkommen in die Leiste 40 hinein, wenn die Leiste unterhalb eines Dosenkörpers zurückfährt und werden unter der Wirkung einer Feder 42 nach oben bewegt, um am hinteren Rand eines von einem Zuschnitt 3 gebildeten Dosenkörpers in Eingriff zu gelangen. Ein Teil dieser Transportleiste 40 mit der Klinke 41 und der Feder 42 ist in Fig. 7 dargestellt und hier deutlicher erkennbar. Diese in Fig. 7 abgebrochen dargestellte Transportleiste 40 erstreckt sich vom Anfang der Verformungsstation 5 durch diese ganz hindurch und darüber hinaus, was nachfolgend noch näher erläutert wird. Die Biegewerkzeuge 20 sind in Vorschubrichtung dieser Transportleiste hintereinander angeordnet, der Zuschnitt 3 wird taktweise mittels der Vorschubleiste 40 und der Klinke 41 von einer zur nächsten Biegestation 20 bewegt und dabei wird durch jedes der Biegewerkzeuge 20 eine Abbiegung hergestellt, und zwar gleichzeitig bei aufeinanderfolgenden Zuschnitten 3, indem bei allen Biegewerkzeugen 20 die Hubstangen 28 durch den beweglichen Tisch 7 der Presse nach oben bewegt werden.

Wie aus Fig. 1 hervorgeht, schliesst sich an die Verformungsstation 5 eine Förderstrecke 45 für die zu verschweissenden, aus den Zuschnitten 3 gebildeten Dosenkörpern an, welche Förderstrecke sich bis kurz vor die am Ende befindliche Schweissstation 46 erstreckt, in welcher sich die beiden Schweisselektrodenrollen 47 und 48 zur Herstellung der Schweissnaht befinden. Durch die gesamte Verformungsstation 5 und längs der Förderstrecke 45 erstreckt sich die oszillierend bewegte, die Leiste 40 mit den Klinken 41 aufweisende Transporteinrichtung 40,41, zu der auch ein in Fig. 1 erkennbarer Kurbelantrieb 50 für die oszillierende Bewegung der Leiste 40 gehört. Die Kurbel 51 bewegt einen mit dieser über ein Verbindungsstück 52 verbundenen Schlitten 53, der auf zwei nebeneinander angeordneten Führungssäulen 54 geführt ist. Zwei am vorderen und hinteren Ende des Schlittens 53 angeordnete vertikale Träger 55, von denen in Fig. 7 einer abgebrochen dargestellt ist, tragen die oszillierend bewegte Leiste 40. Eine am vorderen Träger 55 angeordnete und nach vorne in Vorschubrichtung sich erstreckende Leiste 56 weist an ihren gegenüberliegenden Seitenflächen jeweils eine Steuerkurve 57 auf. Gegen jede Steuerkurve 57 ist ein am Ende eine Rolle 58 tragender Hebel 59 angedrückt, der um eine Achse 60 schwenkbar ist. Am oberen Ende des Hebels 59 befindet sich eine Rolle 61, mit der der Hebel 59 gegen einen noch nicht verschweissten Dosenkörper von der Seite andrückt. Dies erfolgt auf beiden gegenüberliegenden Seiten des Dosenkörpers um die beiden zu verschweissenden Ränder 10 und 11 des aus dem Zuschnitt 3 gebildeten Dosenkörpers gegen die Führungsschiene 62 zu drücken. Dieses Andrücken durch die beiden Hebel 59 erfolgt in der in Fig. 7 und 8 dargestellten Stellung der Transporteinrichtung mit der oszillierend bewegten Leiste 40, welche sich beim anschliessenden Bewegungstakt in Vorschubrichtung weiter nach vorne bewegt, wodurch die schwenkbaren Hebel 59 durch die Steuerkurven 57 von dem Dosenkörper weggeschwenkt werden und gleichzeitig ein nächster Dosenkörper 3 in die letzte Transportstellung vor den Schweisselektrodenrollen 47 und 48 transportiert wird.

In dem in Fig. 7 und 8 dargestellten Beispiel besitzt der Zuschnitt 3 an dem zu verschweissenden Rand 10 eine vorstehende Aufreisszunge 14 am Ende des Aufreissstreifens 13 und der Dosenkörper verjüngt sich zu seinem einen Ende hin. In diesem Fall erfolgt der Weitertransport des in Fig. 7 und 8 in der letzten Transportstellung vor den Schweisselektrodenrollen 47 und 48 befindlichen Dosenkörpers 3 durch unabhängig angetriebene weitere Transportmittel in Form einer aus zwei zueinander parallelen und gleichzeitig betätigten Zangen 70 und 71 bestehenden Doppelzange 70,71, welche den Dosenkörper zu beiden Seiten der zu verschweissenden Ränder 10 und 11 am hinteren Rand oben erfasst und in Vorschubrichtung weiter zwischen die Schweisselektrodenrollen 47 und 48 führt, wie aus Fig. 9 hervorgeht, in der die beiden nebeneinanderliegenden Zangen 70 und 71 erkennbar sind. Die beiden Zangen 70 und 71 sind zum Oeffnen und Schliessen druckluftbetätigt, zu welchem Zweck die Druckluft durch eine Leitung 72 in eine Einrichtung 73 zur Erzeugung des Betätigungshubs gelangt. Die beiden Zangen 70 und 71 sind am einen Zangenwagen 74 befestigt, der in Vorschubrichtung durch die Wirkung einer Feder 75 nach vorn bewegt wird, und der für eine Hin- und Herbewegung entsprechend geführt ist, was nicht weiter dargestellt ist. Die Rückführbewegung des Zangenwagens 74 in die in Fig. 7 dargestellte Stellung erfolgt durch einen separaten, weiteren Wagen 76, der über einen Kurbeltrieb 77 mit einem getrennten Antrieb in Verbindung steht. Die aus der Leiste 40 mit den Klinken 41 bestehenden ersten Transportmittel und die aus der Doppelzange 70,71 bestehenden zweiten Transportmittel sind also unabhängig voneinander angetrieben und in ihrem taktweisen Betrieb genau aufeinander abgestimmt.

Für das Verschweissen der beiden Ränder 10 und 11 des Zuschnitts lässt sich die bei bekannten Widerstandsnahtschweissmaschinen verwendete Z-förmige Führungsschiene nicht verwenden, wenn an dem einen Zuschnittrand 10 eine vorstehende Aufreisszunge 14 vorsteht. Darum besitzt die im vorliegenden Fall verwendete und in Fig. 10 in grösserem Massstab dargestellte Führungsschiene 62 nur in einem kurzen Führungsschienenabschnitt 63 am einen Ende der Führungsschiene eine Nut 64 zur Aufnahme des Zuschnittrands 10, wobei die von diesem Rand vorstehende Aufreisszunge 14 vor diesem Führungsschienenabschnitt 63 zu liegen kommt. Um für das genaue Positionieren in der für das Verschweissen der Ränder notwendigen Ueberlappungslage einen weiteren Anschlag für den Zuschnittrand 10 zu haben, ist im Bereich des anderen Endes der Führungsschiene 62 ein Anschlagkörper 65 vorhanden, der am Ende eines schwenkbar gelagerten zweiarmigen Hebels 66 angeordnet ist. Am anderen Ende dieses Hebels 66 befindet sich eine Rolle 67, die gegen die Steuerkurve 68 einer Leiste 69 anliegt. Diese Leiste 69 ist an dem Zangenwagen 74 befestigt und bewegt sich mit diesem in Vorschubrichtung nach vorn, so dass nach einer bestimmten Wegstrecke der schwenkbare Hebel 66 verschwenkt wird, so dass der Anschlagkörper 65 von dem Zuschnittrand 10 entfernt wird, damit die Aufreisszunge 14 diese Stelle passieren kann. Ausserdem muss der Anschlagkörper 65 auch weggeschwenkt sein, damit die Doppelzange 70,71, die während dieser Vorschubbewegung zum Einschieben des Dosenkörpers zwischen die Schweisselektrodenrollen den Dosenkörper 3 festhält, an dem Anschlagkörper 65 sich vorbeibewegen kann. Für den anderen Zuschnittrand 11 besitzt die Führungsschiene 62 eine durchgehende Nut 62a.

Im Bereich der beiden Schweisselektrodenrollen 47 und 48 ist eine Kalibriereinrichtung in Form von vier Rollen 80 bis 83 angeordnet, die gegen die vier abgerundeten Ecken des im Querschnitt rechteckförmigen Dosenkörpers 3 anliegen. Wenn der Dosenkörper wie im vorliegenden Fall einen über die Dosenlänge in der Grösse stetig sich ändernden Querschnitt besitzt, d.h. sich zum einen Ende hin verjüngt, wird der Dosenkörper mit dem kleineren Querschnitt vorne liegend transportiert, weshalb die Kalibrierrollen 80-83 beweglich angeordnet sein müssen, damit sie seitlich ausweichen können, weil der Querschnitt des Dosenkörpers am rückwärtigen Ende grösser ist. Die beiden Rollen 80 und 81 sind daher am Ende von schwenkbar gelagerten Hebeln 84 bzw. 85 angeordnet, die in der horizontalen Ebene verschwenkbar sind. Die beiden Rollen 82 und 83 sind jeweils durch eine Druckfeder 86 beaufschlagt, die gegen die Rolle und gegen eine Haltevorrichtung 87 abgestützt ist. Die Rollen 80-83 haben ein konkaves Aussenprofil, dessen Krümmungsradius mit dem Krümmungsradius der abgerundeten Ecken des Dosenkörpers 3 übereinstimmt.

Mit der vorstehend beschriebenen Einrichtung lassen sich Dosenkörper mit einem rechteckförmigen Querschnitt und abgerundeten Ecken herstellen, bei denen gleichzeitig die Grösse des Querschnitts über die Dosenkörperlänge sich stetig ändert, d.h. eine Konizität vorhanden ist. Wenn dies nicht der Fall ist, kann beispielsweise auf den wegschwenkbaren Anschlag 65 bei der Führungsschiene 62 verzichtet werden und eine andere Führungsschiene benutzt werden, die es ermöglicht, den Dosenkörper so zu führen und zu transportieren, dass die Aufreisszunge 14 sich dabei in dem in der Vorschubrichtung vorderen Bereich des Dosenkörpers befindet, so dass hinter dieser Aufreisszunge eine genügend lange Nut für den Rand vorgesehen werden kann. Durch geringe Aenderungen der vorstehend beschriebenen Einrichtung ist es somit möglich, verschiedene Arten von Dosenkörpern durch elektrisches Widerstandschweissen herzustellen.

Mit einer abgewandelten Ausführungsform der Schweisseinrichtung liesse sich die Längsnaht auch durch Laser-Schweissung herstellen. Ferner könnte die Längsnaht auch durch ein Klebeverfahren hergestellt werden.

## Patentansprüche

1. Verfahren zur Herstellung von einen unrunden Querschnitt aufweisenden Dosenkörper aus flachen Zuschnitten (3) mit einer der Abwicklung der mit unrundem Querschitt herzustellenden Dosenkörper entsprechenden Umrissform, welche in einer Verformungsstation (5) mittels Biegewerkzeugen (20) zur Bildung der Dosenkörper-Raumform mit Seitenwänden verformt werden, um anschliessend sich überlappende Zuschnittränder (10,11) in einer Längsnaht zu verbinden, dadurch gekennzeichnet, dass zur Herstellung von einen rechteckförmigen Querschnitt mit abgerundeten Ecken aufweisenden Dosenkörpern in der Verformungsstation (5) von einem flachen Zuschnitt (3) zunächst die an die beiden zu verbindenden Zuschnitt-Ränder (10,11) anschliessenden Bereiche im Ausmass jeweils einer halben Seitenwand des herzustellenden Dosenkörpers mit rechteckförmigem Querschnitt mittels eines innenseitig stationär gehaltenen Gegenwerkzeuges (21) und eines aussenseitig angedrückten und bewegten Drückwerkzeuges (23,24) einwärts um etwa 90° hochgebogen werden und dann von dem auf der Zuschnittmitte festgehaltenen Zuschnittbereich in der Grösse der den genannten Zuschnitt-Rändern (10,11) gegenüber zu liegen kommenden Seitenwand zwei weitere Seitenwände nacheinander jeweils mittels eines innenseitig stationär gehaltenen Gegenwerkzeuges (21) und eines aussenseitig angedrückten und bewegten Drückwerkzeuges (23,24) hochgebogen werden, wobei jede Seitenwand zur Erzielung einer 90°-Biegung unter Berücksichtigung der Materialelastizität und der kreisbogenförmigen Abbiegung von der Zuschnittebene um mehr als 90° gebogen wird, um auf einen 90°-Winkel zurückzufedern, und dass beim Biegen der letzten Seitenwand die gegenüber bereits hochstehende Seitenwand durch einen um eine zur Biegekante (22) parallele Achse (31) schwenkbaren, zweiarmigen Hebel (30) mittels dessen zur Innenseite abgekröpften und als Drückarm wirkenden einen Hebelarms (33) vorübergehend zurückgedrückt wird, wobei dessen anderer Hebelarm (32) durch das bewegte Drückwerkzeug (23,24) betätigt wird, und daß von der Verformungsstation (5) die Dosenkörper mittels mindestens einer Transporteinrichtung (40,41,70,71) zu einer Bearbeitungsstation (46) zum Verbinden der Ränder (10,11) durch Herstellung einer Längsnaht gefördert werden.

2. Verfahren nach Anspruch 1, dadurch gekennzeichnet, dass zur Herstellung von Dosenkörpern unrunden Querschnitts, dessen Grösse über die Dosenkörperlänge sich stetig ändert und die einen durch vorgeritzte Sollbruchlinien (12) begrenzten Aufreissstreifen (13) und am Ende desselben eine an einem Rand (10) des Zuschnitts (3) vorstehende freie Aufreisszunge (14) aufweisen, die bereits geformten Dosenkörper von ersten Transportmitteln (40,41) der Transporteinrichtung (40,41,70,71) taktweise bis in eine Position unmittelbar vor der Bearbeitungsstation zur Herstellung der Längsnaht (46) gefördert werden, in welcher Position durch schwenkbare und gegen gegenüberliegenden Seitenflächen des Dosenkörpers andrückende Hebel (59) die zu verbindenden Ränder (10,11) in die durch eine Führungsschiene (62) festgelegte Ueberlappungslage gebracht werden, und dass der jeweilige Dosenkörper in dieser Ueberlappungslage seiner Ränder (10,11) dann von unabhängig angetriebenen zweiten Transportmitteln (70,71) der Transporteinrichtung durch Festhalten mittels Klemmung erfasst und unter gleichzeitiger Wegschwenkung der andrückenden Hebel (59) in die Bearbeitungsstation zur Herstellung der Längsnaht (46) geschoben wird, wobei gleichzeitig und gesteuert von dem Antrieb (75) für die zweiten Transportmittel (70,71) ein mit der Führungsschiene (62) zusammen wirkender Anschlag (65) für den die Aufreisszunge (14) des Aufreissstreifens (13) aufweisenden Dosenkörperrand (10) seitlich weggeschwenkt wird, um die Aufreisszunge passieren zu lassen.

3. Verfahren nach einem der Ansprüche 1 oder 2, dadurch gekennzeichnet, dass die nach der Verformung der Zuschnitte jeweils einander gegenüberliegenden Zuschnitt-Ränder (10,11) in der Bearbeitungsstation zur Herstellung der Längsnaht (46) durch Längsnahtschweissen in einer Widerstandsrollennaht-Schweisseinrichtung verbunden werden.

4. Einrichtung zur Herstellung von einen unrunden Querschnitt aufweisenden Dosenkörpern aus flachen Zuschnitten (3) mit einer der Abwicklung der mit unrundem Querschnitt herzustellenden Dosenkörper entsprechenden Umrissform zur Durchführung des Verfahrens nach Anspruch 1 mit Biegewerkzeugen (20) sowie mit Mitteln zur Herstellung einer Längsnaht zwischen sich überlappenden Zuschnitträndern (10,11), dadurch gekennzeichnet, dass sie eine Verformungstation (5) mit einer Mehrzahl von jeweils ein innenseitig stationär gehaltenes Gegenwerkzeug (21) und ein aussenseitig angedrücktes und bewegtes Drückwerkzeug (23,24) zum Umbiegen des Zuschnitts aufweisenden Biegewerkzeugen (20) zum taktweisen Herstellen jeweils einer von mehreren Biegungen zwischen benachbarten Seitenwänden bei den aufeinanderfolgend durch die Verformungsstation (5) transportierten Zuschnitten (3) zwecks Bildung von Dosenkörpern mit unrundem Querschnitt, ferner eine Transporteinrichtung (40,41) für den Transport der Dosenkörper durch die Verformungsstation (5) und längs einer Förderstrecke (45), sowie eine am Ende der Förderstrecke anschliessende Bearbeitungsstation zur Herstellung der Längsnaht (46) mit einer im Bereich derselben angeordneten Kalibriereinrichtung (80-83) für Dosenkörper mit unrundem Querschnitt aufweist, dass jedes der Biegewerkzeuge (20) für die Herstellung jeweils einer Abbiegung am Dosenkörper mit unrundem Querschnitt ein innenseits des Dosenkörpers als Gegenwerkzeug stationär gehaltenes Formstück (21) mit einer dem Radius der Abbiegung entsprechenden gekrümmten Fläche (22) und ein zum Andrücken von der Aussenseite dienendes, vorzugsweise aus einer Rolle (24) und einem Lagerungskörper (23) für dieselbe bestehendes Drückwerkzeug (23,24) aufweist, das gegen die Wirkung einer Feder (26) auf einer Führung längsverschieblich ist, welche Führung um eine zur Biegekante (22) parallele und zur Führung senkrechte Achse (27) schwenkbar ist, und dass das Drückwerkzeug mittels einer schwenkbeweglich gehaltenen Hubstange (28) längs der gekrümmten Fläche (22) des Formstücks (21) zwecks Verformung des zwischen Formstück (21) und Drückwerkzeug (23,24) befindlichen Dosenkörper-Zuschnitts (3) hin- und herbewegbar ist, dass am Biegewerkzeug (20) ein um eine zur Biegekante (22) parallele Achse (31) schwenkbarer zweiarmiger Hebel (30) angeordnet ist, dessen einer Hebelarm (33) durch den bewegbaren Lagerungskörper des Druckwerkzeuges (23,24) zwecks Verschwenken betätigbar ist und dessen anderer Hebelarm (33) zur Innenseite des herzustellenden Dosenkörpers (3) hin abgekröpft ist und als Drückarm gegen die bereits gebogene Seitenwand des Dosenkörpers anliegt, um beim Abbiegen der gegenüberliegenden Seitenwand über mehr als 90° diese Seitenwand vorübergehend zurückzudrücken.

5. Einrichtung nach Anspruch 4, dadurch gekennzeichnet, dass alle Biegewerkzeuge (20) auf einem Pressentisch (4) einer Presse (5) angeordnet sind, welche mit einer Bearbeitungsstation zur Herstellung der Längsnaht (46) in Verbindung steht und dass alle Hubstangen (28) zur gleichzeitigen Betätigung der Drückwerkzeuge (20) an einem beweglichen Teil (7) der Presse (5) angelenkt sind.

6. Einrichtung nach Anspruch 4, dadurch gekennzeichnet, dass zur Herstellung von einen rechteckförmigen Querschnitt mit abgerundeten Ecken aufweisenden Dosenkörpern die gekrümmte Fläche (22) des Formstücks (21) sich über einen Kreisbogen von ca. 115° erstreckt und ein ebener Formstückabschnitt (21a) sich an die gekrümmte Fläche (22) anschliesst, um mit einem über mehr als 90° erfolgten Biegevorgang unter Berücksichtigung der Materialelastizität eine bleibende 90°-Abbiegung zu erzielen.

7. Einrichtung nach Anspruch 5, dadurch gekennzeichnet, dass am Pressentisch (4) zusätzliche Ziehwerkzeuge zur Ausbildung von flachen Sicken (9) in vorzugsweise zwei zur Bildung von gegenüberliegenden Seitenwänden bestimmten Bereichen des noch flachen Zuschnitts (3) zwecks Versteifung dieser Seitenwände angeordnet sind.

8. Einrichtung nach Anspruch 4, dadurch gekennzeichnet, dass zur Herstellung von Dosenkörpern mit unrundem Querschnitt, dessen Grösse über die Dosenkörperlänge sich stetig ändert, die Transporteinrichtung (40,41,70,71) zusätzlich zu den aus einer oszillierenden Leiste (40) mit Klinken (41) bestehenden ersten Transportmitteln unabhängig angetriebene zweite Transportmittel (70, 71) aufweist, die aus einer Doppelzange (70,71) zum Erfassen des Dosenkörpers an dessen rückwärtigem Ende beidseits der zu verbindenden Ränder (10,11) in der letzten Transportstellung vor der Bearbeitungsstation zur Herstellung der Längsnaht (46) und zum Einschieben in dieselbe, und ferner aus einem in der Vorschubrichtung unter Federkraft (75) bewegten, die Doppelzange (70,71) tragenden Zangenwagen (74) sowie aus einem den Zangenwagen jeweils zurückführenden Antrieb (76,77) bestehen.

9. Einrichtung nach Anspruch 4, dadurch gekennzeichnet, dass die Kalibriereinrichtung (80-83) an den vier Ecken des Dosenkörpers angeordnete Rollen (80-83) mit einem konkaven Aussenprofil aufweist, dessen Krümmungsradius mit dem Krümmungsradius der abgerundeten Ecken übereinstimmt, und dass für die Herstellung von Dosenkörpern, deren Querschnitt bezüglich der Grösse über die Dosenkörperlänge sich stetig ändert, die Kalibrierrollen (80-83) beweglich gelagert, vorzugsweise durch Federn (86) abgestützt sind, um bei von einem zum anderen Dosenkörperende zunehmender Querschnittgrösse auszuweichen.

10. Einrichtung nach Anspruch 8, dadurch gekennzeichnet, dass zur Herstellung von Dosenkörpern unrunden Querschnitts, dessen Grösse über die Dosenkörperlänge sich stetig ändert, und die einen durch vorgeritzte Sollbruchlinien (12) begrenzten Aufreissstreifen (13) und am Ende desselben eine am einen Rand (10) des Zuschnitts (3) vorstehende freie Aufreisszunge (14) aufweisen, eine vor der Bearbeitungsstation zur Herstellung der Längsnaht (46) angeordnete Führungsschiene (62) eine durchgehende Nut (62a) zur Aufnahme des einen zu verbindenden Rands (11) des Dosenkörpers (3) und ein kurzer Führungsschienenendabschnitt (63) eine weitere Nut (64) zur Aufnahme des Endabschnitts des anderen, oben liegenden Rands (10) mit der vorstehenden Aufreisszunge (14) aufweist, und dass für die Positionierung dieses obenliegenden Rands (10) in der Ueberlappungsstellung ein nahe des anderen Führungsschienenendes mit der Führungsschiene (62) zusammenwirkender und zum Andrücken des Rands bestimmter Anschlagkörper (65) an einem seitlich der Führungsschiene schwenkbar gelagerten Hebel (66) angeordnet ist, und mittels des Hebels kurz vor dem Passieren der am Rand (10) des weiter transportierten Dosenkörpers vorstehenden Aufreisszunge (14) gesteuert seitlich wegschwenkbar ist.

11. Einrichtung nach Anspruch 8 und 10, dadurch gekennzeichnet, dass die gesteuerte Schwenkbewegung des Anschlagkörpers (65) mit der Vorschubbewegung der Doppelzange (70,71)gekuppelt ist und dass der die Doppelzange tragende, oszillierend bewegte Zangenwagen (74) eine mit einer Steuerkurve (68) versehene Leiste (69) trägt, gegen die der eine Hebelarm des schwenkbar gelagerten Hebels (66) mit dem am anderen Hebelarm angeordneten Anschlagkörper (65) anliegt.

12. Einrichtung nach Anspruch 10, dadurch gekennzeichnet, dass zu beiden Seiten der Führungsschiene (62) im Abstand von dieser zwei schwenkbar gelagerte Hebel (59) zum Andrücken gegen gegenüberliegende Dosenkörper-Aussenseiten angeordnet sind, welche Hebel (59) die zu verbindenden Ränder (10,11) des wegen der vorstehenden Aufreisszunge (14) etwas aufgespreizt transportierten Dosenkörpers (3) in die Führungsschiene (62) und in die Ueberlappungsstellung der Ränder (10,11) drücken.

13. Einrichtung nach Anspruch 12, dadurch gekennzeichnet, dass die Schwenkbewegung der Hebel (59) zum Andrücken gegen die Dosenkörper-Aussenseiten mit der Vorschubbewegung der die oszillierend bewegte Leiste (40) mit Klinken (41) aufweisenden Transporteinrichtung (40,41) gekuppelt ist und durch an letzterer angeordnete Steuerkurven (57) gesteuert ist.

14. Einrichtung nach einem der Ansprüche 4 bis 13, dadurch gekennzeichnet, dass die Bearbeitungsstation zur Herstellung der Längsnaht am Dosenkörper (3) eine Widerstandsrollennaht-Schweisseinrichtung (46) mit Schweisselektrodenrollen (47,48) zum elektrischen Widerstandsschweissen ist.

## Claims

1. A process for the manufacture of a can (tin) body of non-circular cross-section from flat sheet blanks (3) with a contour shape corresponding to the development of the can body of non-circular cross-section to be manufactured, which blanks are deformed by means of bending tools (20) at a deformation station (5) for forming the spatial form of a can body with side walls in order thereafter to connect mutually overlapping sheet blank edges (10, 11) together into a longitudinal seam, **characterised in that**, for the manufacture of can bodies of rectangular cross-section with rounded corners at a deformation station (5) from a flat sheet blank, firstly, the regions adjacent to the two blank edges (10, 11) to be connected are bent inwardly and up by about 90° to the extent of, respectively, one-half of a rectangular cross-section can body to be manufactured by means of a counter-tool (21) on the inside which is held stationary and a pusher tool (23, 24) which is brought to bear and is displaced on the outside, and then, from the region of the blank held fast at the centre of the blank, in the dimensions of the side wall coming to bear against the said blank edges (10, 11), two further side walls are sequentially bent up by means, respectively, of a counter-tool (21) which is internally held stationary and a pusher tool (23, 24) which is brought to bear and displaced on the outside wherein, in order to achieve 90° bending, each side wall is bent by more than 90°, having regard to the elasticity of the material and the circular bending of the plane of the blank in order to spring back to 90°; and in that during bending the last side wall is temporarily pressed back relatively to the already standing side wall by means of a two-armed lever (30) pivotable about an axis (31) parallel to the bending edge (22) via one of its lever arms (33) that is inwardly bent and functions as a pusher arm, the other lever arm (32) being actuated by the displaced pusher tool (23, 24); and that the can bodies are conveyed from the deformation station (5) by at least one transport device (40, 41, 70, 71) to a processing station (46) for the connection of the edges (10, 11) by the production of a longitudinal seam.

2. A process according to claim 1, characterised in that, for the manufacture of can bodies of non-circular cross-section the size of which continuously varies along the length of the can body and which have rip strips (13) bonded by pre-scored desired fracture lines (12) and at the ends of the strips a free rip tab (14) projecting from an edge (10) of the sheet blank (3), the already formed can bodies are intermittently conveyed by a first transport means (40, 41) of the transport device (40, 41, 70, 71) to a position directly before the processing station for the manufacture of the longitudinal seam (46) in which position, by means of pressure from pivotable levers (59) against the oppositely lying side surfaces of the can body the edges (10, 11) to be connected are brought into an overlap position determined by a guide rail (62); and in that then in this overlap position of its edges (10, 11) the respective can body is grasped, through being held fast by clamping, by means of an independently driven second transport means (70, 71) and pushed by simultaneous pivoting away of the pusher lever (59) into the processing station for the production of the longitudinal seam (46), wherein at the same time, controlled by the drive mechanism (75) for the second transport means (70, 71), an abutment (65) cooperating with the guide rail (62) for the edge (10) of the can body provided with the rip strip (13) that has the rip tab (14) is laterally pivoted away in order to allow the rip tab to pass.

3. A process according to either of claims 1 or 2, characterised in that, in the processing station for producing the longitudinal seam (46), the blank edges (10, 11) which after deformation respectively lie opposite each other are connected together by longitudinal seam welding in a continuous resistance seam welding apparatus.

4. Apparatus for manufacturing a can (tin) body of non-circular cross-section from flat sheet blanks (3) with a contour shape corresponding to the development of can (tin) body of non-circular cross-section, for carrying out the process according to claim 1, with bending tools (20) as well as means for producing a longitudinal seam between overlapping blank edges (10, 11) **characterised in that** it has a deformation station (5) with a plurality of bending tools (20), consisting of a respective internal stationarily-held counter-tool (21) and an external pressed-on and displaced pusher tool (23, 24) for bending the blank, for the intermittent manufacture by a respective one of repeated bending actions between adjacent side walls in the course of conveyance of successive blanks (3) through a deformation station (5) in order to form can bodies of non-circular cross-section, and further has a transport device (40, 41) for the conveyance of the can body through the deformation station (5) and along a conveying track (45), as well as a processing station adjoining the end of the conveying track for the production of the longitudinal seam (46), with a calibrating device (80-83) for can bodies of non-circular cross-section arranged in the region of the seam; in that each one of the bending tools (20) for the production of a respective bending action on the can body of non-circular cross-section consists of a template part (21) which functions as a counter-piece, is held stationary internally of the can body and has an arcuate surface (22) corresponding to the radius of the bending action, and, serving for pressing from the outside, a pusher tool (23, 24) which preferably consists of a roller (24) and a journalling body (23) for the latter, which pusher tool is longitudinally displaceable along a guide against the action of a spring (26), the guide being pivotable about an axis (27) that is parallel with the bending edge (22) and perpendicular to the guide; in that by means of a lifting mechanism (28) pivotably held along the arcuate surface (22) of the template part (21), the pusher tool is reciprocatable for the purpose of deforming the can body blank (3) disposed between the template part (21) and the pusher tool (23, 24); in that a two-armed lever (30) is arranged at the bending tool for pivoting about an axis (31) parallel to the bending edge, one lever arm (33) thereof being actuatable for pivoting through the displaceable journalling body of the pusher tool (23, 24) and the other lever arm thereof being bent towards the inside of the can body (3) to be produced and, functioning as a pusher arm, bearing against the already bent side wall of the can body, in order that on bending the opposite side wall by more than 90° temporarily to push this side wall back.

5. Apparatus according to claim 4, characterised in that all bending tools are arranged on a press bed (4) of a press (5) which is connected with a processing station for producing the longitudinal seam (46) and that all lifting mechanisms (28) are articulated to a displaceable part (7) of the press for the simultaneous actuation of the pusher tools (20).

6. Apparatus according to claim 4, characterised in that, for the production of can bodies of rectangular cross-section with rounded corners, the arcuate surface (22) of the template part (21) extends over a circular arc of approximately 115° and adjoins a planar template section (21a) at the curved surface (22) in order to achieve a permanent 90° bending in the course of a bending process that takes place over more than 90°, having regard to the elasticity of the material.

7. Apparatus according to claim 5, characterised in that additional drawing tools are provided at the press bed (4) for forming flat beads (9) in preferably two regions of the still flat sheet blank (3) which are destined to form opposite side walls, for the purpose of stiffening these side walls.

8. Apparatus according to claim 4, characterised in that, for the production of can bodies of non-circular cross-section the size of which varies continuously along the length of the can body, the transport device (40, 41, 70, 71) has, in addition to the first transport means consisting of an oscillating bar (40) with pawls (41), a second independently driven second transport means (70, 71) which consists of a double pawl (70, 71) for catching the can body at its rear end on both sides of the edges (10, 11) to be connected together in the final transport position before the processing station for producing the longitudinal seam (46) and for pushing it into that station, and further including a powl carriage (74) displaced under spring force (75) in the feed direction and carrying the double powl (70, 71) as well as a drive (76,77) for guidance the powl carriage (74) back.

9. Apparatus according to claim 4, characterised in that the calibration device (80-83) has rollers (80-83) of concave outer profile arranged at the four corners of the can body, their radii of curvature being identical with the radius of curvature of the rounded edge, and in that, for the production of can bodies the cross-section at length of which varies continuously along the length of the can body, the calibration rollers (80-83) are displaceably journalled, preferably are supported by springs (86), in order to avoid the other end of a can body of cross-sectional size that increases towards that end.

10. Apparatus according to claim 8, characterised in that, for the manufacture of can bodies of non-circular cross-section which continually alters in magnitude along the length of the can body and which has pre-scored rip strips (13) bounded by desired fracture lines (12) and at the end of the rip strip a free rip tab (14) projecting at the edge (10) of the blank (3), it has a guide rail (62) arranged before the processing station for the production of the longitudinal seam (46), a through-going groove (62a) for receiving one of the edges (11) to be connected of the can body (3) and a shorter guide rail (63), a further groove (64) for accommodating of the end section of the other, top edge (10) with the projecting rip tab (14); and in that, for positioning this top edge (10) in the overlap position, an abutment body (65) is arranged in the vicinity of the other end of the guide rail, co-operates with the guide rail and is destined to press the edge to a pivotally journalled lever (66) at the side of the guide rail, and is controlledly laterally pivotable out of the way by means of the lever shortly before the passing of the rip tab (14) projecting from the edge (10) of the further conveyed can body.

11. Apparatus according to claim 8 or 10, characterised in that the controlled pivotale movement of the abutment body (65) is coupled with the feed movement of the double pawls (70, 71), and in that the oscillatingly moved pawl carriage (74) carrying the double pawls carries a bar (69) provided with a control cam (68) against which bears one lever arm of the pivotably journalled lever (66) with the abutment body (65) arranged on the other lever arm.

12. Apparatus according to claim 10 characterised in that on both sides of and at a distance from the guide rail (62) two pivotally mounted levers (59) are arranged for pressing against oppositely lying outer sides of the can body, which levers (59) press the edges (10, 11) to be connected together into the guide rail (62) and into the overlap position of the edges (10, 11) of the can body (3) which is transported in a somewhat expanded position due to the projecting rip tab (14).

13. Apparatus according to claim 12, characterised in that, in order to press against the outer sides of the can body, the pivotal movement of the lever (59) is coupled with the feed movement of the transport device (40, 41) that is provided with the oscillatingly moved bar (40) with pawls (41), and is controlled by control cams (57) arranged at the transport device.

14. Apparatus according to any of claims 4 to 13, characterised in that the processing station for producing the longitudinal seam on the can body (3) consists of a resistance roller seam welding device (46) with welding electrode rollers (47, 48) for electrical resistance welding.

## Revendications

1. Procédé de fabrication de corps de boîte présentant une section transversale qui n'est pas ronde à partir de pièces découpées plates (3) avec une forme de contour correspondant au déroulement des corps de boîte à réaliser avec une section transversale qui n'est pas ronde, qui sont déformées dans une station de déformation (5) au moyen d'outils de pliage (20) pour constituer la forme spatiale de corps de boîte avec des parois latérales, pour relier ensuite des bords de pièces découpées qui se chevauchent (10, 11) par un cordon de soudure longitudinal, caractérisé en ce que, pour fabriquer des corps de boîte présentant une section transversale rectangulaire avec des coins arrondis, on replie vers le haut vers l'intérieur sur environ 90° dans la station de déformation (5) d'une pièce découpée plate (3) d'abord les zones faisant suite aux deux bords de pièces découpées (10, 11) à relier, et sur, respectivement, la moitié d'une paroi latérale du corps de boîte à fabriquer avec une section transversale rectangulaire, au moyen d'un contre-outil maintenu stationnaire côté intérieur (21) et d'un outil de pression (23, 24) mobile et appliqué de l'extérieur, et qu'on replie vers le haut ensuite de la zone découpée retenue au milieu de la pièce découpée, suivant la grandeur de la paroi latérale qui sera opposée aux bords de pièces découpées (10, 11) précitées, deux autres parois latérales l'une après l'autre, respectivement au moyen d'un contre-outil (21) maintenu stationnaire côté intérieur et d'un outil de pression mobile (23, 24) et appliqué de l'extérieur, chaque paroi latérale, afin d'obtenir un pli de 90°, en tenant compte de l'élasticité du matériau et du pli en forme d'arc de cercle est pliée depuis le plan de pièce découpée suivant un angle supérieur à 90° afin de revenir élastiquement à un angle de 90°, et que lors du pliage de la première paroi latérale, la paroi latérale opposée déjà en position debout est repoussée temporairement par un levier à deux bras (30) pivotant autour d'un axe (31) parallèle à l'arête de pliage (22), au moyen d'un bras de levier (33) de celui-ci coudé vers le côté intérieur et agissant comme bras de pression, son autre bras de levier (32) étant actionné par l'outil de pression mobile (23, 24), et que la station de déformation (5) transporte les corps de boîtes au moyen d'au moins un dispositif de transport (40, 41, 70, 71) vers une station d'usinage (46) pour relier les bords (10, 11) en réalisant un cordon de soudure longitudinal.

2. Procédé selon la revendication 1, caractérisé en ce que, pour la fabrication de corps de boîte présentant une section transversale qui n'est pas ronde, dont la grandeur se modifie constamment sur l'ensemble de la longueur du corps de boîte et qui présente une bande d'arrachage (13) délimitée par des lignes de rupture de consigne (12) pré-entaillées et à l'extrémité de celle-ci, une languette d'arrachage libre (14) faisant saillie sur un bord (10) de la pièce découpée (3), que les corps de boîte déjà formés sont transportés par les premier moyens de transport (40, 41) du dispositif de transport (40, 41, 70, 71) en cadence jusqu'à une position directement devant la station d'usinage pour l'établissement du cordon de soudure longitudinal (46), position dans laquelle, par des leviers (59) pivotants et exerçant une pression sur les faces latérales opposées du corps de boîte, les bords à relier (10, 11) sont amenés dans la position de recouvrement établi par un rail de guidage (62), et que le corps de boîte respectif est saisi dans cette position de recouvrement de ses bords (10, 11) ensuite par des deuxièmes moyens de transport (70, 71) entraînés indépendamment du dispositif de transport, en étant maintenu au moyen d'un serrage, et qu'il est poussé, par un pivotement au loin simultané des leviers d'application (59) dans la station d'usinage pour l'établissement du cordon de soudure longitudinal (46), en faisant pivoter au loin latéralement, simultanément et commandé par l'entraînement (75) des deuxièmes moyens de transport (70, 71), une butée (65) coopérant avec le rail de guidage (62) pour le bord de corps de boîte (10) présentant la languette d'arrachage (14) de la bande d'arrachage (13), pour laisser passer la languette d'arrachage.

3. Procédé selon l'une des revendications 1 ou 2, caractérisé en ce que les bords de pièces découpées (10, 11) respectivement opposées après la déformation des pièces découpées sont reliées dans la station d'usinage pour l'établissement du cordon de soudure longitudinal (46) par une soudure longitudinale dans un dispositif de soudage par résistance à la molette.

4. Dispositif pour la fabrication de corps de boîte présentant une section transversale qui n'est pas ronde à partir de pièces découpées plates (3) avec une forme de contour correspondant au déroulement des corps de boîte à fabriquer avec une section transversale qui n'est pas ronde pour la mise en oeuvre du procédé selon la revendication 1 avec des outils de pliage (20) ainsi qu'avec des moyens pour l'établissement d'un cordon de soudure longitudinal entre des bords de pièces découpées (10, 11) qui se recouvrent, caractérisé en ce qu'il présente une station de déformation (5) avec une pluralité d'outils de pliage (20) présentant respectivement un contre-outil (21) maintenu stationnaire côté intérieur et un outil de pression mobile (23, 24) et appliqué de l'extérieur pour replier la pièce découpée, pour la fabrication en cadence respectivement d'un de plusieurs plis entre des parois latérales avoisinantes dans les pièces découpées (3) transportées les unes après les autres à travers la station de déformation (5) pour constituer des corps de boîte avec une section transversale qui n'est pas ronde, en outre un dispositif de transport (40, 41) pour le transport des corps de boîte à travers la station de déformation (5) et le long d'un trajet de transport (45), ainsi qu'une station d'usinage se trouvant à l'extrémité du trajet de transport pour l'établissement du cordon de soudure longitudinal (46) avec un dispositif de calibrage (80-83) disposé au voisinage de celle-ci pour des corps de boîte présentant une section transversale qui n'est pas ronde, que chacun des outils de pliage (20) pour la réalisation, respectivement d'un pli au corps de boîte d'une section transversale qui n'est pas ronde présente une pièce façonnée (21) maintenue stationnaire à l'intérieur du corps de boîte comme contre-outil avec une surface courbée (22) correspondant au rayon du pli et un outil de pression (23, 24) prévu pour l'application depuis le côté extérieur, constitué de préférence d'un galet (24) et d'un corps de logement (23) pour celui-ci, qui est déplaçable longitudinalement sur un guidage contre l'action d'un ressort (26), ledit guidage pouvant être pivoté autour d'un axe (27) parallèle à l'arête de pliage (22) et perpendiculaire au guidage, et en ce que l'outil de pression peut effectuer un mouvement alternatif au moyen d'une tige (28) montée pivotante le long de la surface courbée (22) de la pièce façonnée (21) en vue de la déformation de la pièce découpée de corps de boîte (3) se trouvant entre la pièce façonnée (21) et l'outil de pression (23, 24), et en ce qu'il est disposé à l'outil de pliage (20) un levier à deux bras (30) pivotant autour d'un axe (31) parallèle à l'arête de pliage (22) dont un bras de levier (33) peut être actionné par le corps de logement mobile de l'outil de pression (23, 24) en vue d'un pivotement, et dont l'autre bras de levier (33) est coudé vers le côté intérieur du corps de boîte à fabriquer (3) et s'applique comme bras de pression contre la paroi latérale déjà pliée du corps de boîte pour repousser temporairement cette paroi latérale pendant le pliage de la paroi latérale opposée suivant un angle supérieur à 90°.

5. Dispositif selon la revendication 4, caractérisé en ce que tous les outils de pliage (20) sont disposés sur une table de presse (4) d'une presse (5) qui est en liaison avec une station d'usinage pour l'établissement du cordon de soudure longitudinal (46), et en ce que toutes les tiges (28) sont articulées à une partie mobile (7) de la presse (5) en vue d'un actionnement simultané des outils de pression (20).

6. Dispositif selon la revendication 4, caractérisé en ce que, pour la fabrication de corps de boîte présentant une section transversale rectangulaire avec des coins arrondis, la surface courbée (22) de la pièce façonnée (21) s'étend sur un arc de cercle d'environ 115° et qu'un tronçon de pièce façonnée plan (21a) fait suite à la surface courbée (22) pour obtenir un pli constant de 90° au moyen d'une opération de pliage suivant un angle supérieur à 90° en tenant compte de l'élasticité du matériau.

7. Dispositif selon la revendication 5, caractérisé en ce que sont disposés à la table de presse (4) des outils d'emboutissage pour réaliser des moulures plates (9) de préférence dans deux zones prévues pour constituer les parois latérales opposées de la pièce découpée (3) encore plate afin de renforcer ces parois latérales.

8. Dispositif selon la revendication 4, caractérisé en ce que pour la fabrication de corps de boîte d'une section transversale qui n'est pas ronde dont la grandeur se modifie constamment sur la longueur du corps de boîte, le dispositif de transport (40, 41, 70, 71) présente en plus des premiers moyens de transport constitués par une barre oscillante (40) avec des cliquets (41), des deuxièmes moyens de transport (70, 71) entraînés indépendamment qui sont constitués d'une pince double (70, 71) pour saisir le corps de boîte à son extrémité arrière des deux côtés des bords à relier (10, 11) dans la dernière position de transport avant la station d'usinage pour l'établissement du cordon de soudure longitudinal (46) et pour le pousser dans celle-ci, et en outre d'un chariot à pince (74) déplacé dans la direction d'avance sous l'effet de ressort (75), supportant la pince double (70, 71) ainsi que d'une commande (76, 77) ramenant respectivement le chariot à pince.

9. Dispositif selon la revendication 4, caractérisé en ce que le dispositif de calibrage (80-83) présente des rouleaux ou cylindres (80-83) disposés aux quatre coins du corps de boîte avec un profil extérieur concave, dont le rayon de courbure coïncide avec le rayon de courbure des coins arrondis, et que pour la fabrication des corps de boîte dont la grandeur en section transversale se modifie constamment sur la longueur du corps de boîte, les rouleaux de calibrage (80-83) sont montés mobiles, et sont supportés de préférence par des ressorts (86) pour s'écarter lorsque la grandeur en section transversale augmente d'une extrémité de corps de boîte à l'autre.

10. Dispositif selon la revendication 8, caractérisé en ce que, pour la fabrication de corps de boîte d'une section transversale qui n'est pas ronde, dont la grandeur se modifie constamment sur la longueur du corps de boîte, et qui présente une bande d'arrachage (13) délimitée par des lignes de rupture de consigne (12) entaillées préalablement et à l'extrémité de celle-ci une languette d'arrachage libre (14) faisant saillie depuis le bord (10) de la pièce découpée (3), un rail de guidage (62) disposé devant la station d'usinage pour la réalisation du cordon de soudure longitudinal (46) présente une rainure continue (62) pour la réception d'un des bords à relier (11) du corps de boîte (3), et un tronçon d'extrémité court de rail de guidage (63) présente une rainure additionnelle (64) pour la réception du tronçon d'extrémité de l'autre bord (10) situé en haut avec la languette d'arrachage (14) en saillie, et que pour le positionnement de ce bord (10) se trouvant en haut, on a disposé dans la position de recouvrement un corps de butée (65) coopérant près de l'autre extrémité de rail de guidage avec le rail de guidage (62) et prévu pour l'application du bord à un levier (66) monté pivotant à côté du rail de guidage, et peut être pivoté de façon commandée sur le côté au moyen du levier juste avant le passage de la languette d'arrachage (14) faisant saillie du bord (10) du corps de boîte transporté.

11. Dispositif selon la revendication 8 et 10, caractérisé en ce que le mouvement de pivotement commandé du corps de butée (65) est couplé avec le mouvement d'avance de la pince double (70, 71), et en ce que le chariot à pince (74) supportant la pince double, déplacé par oscillations supporte une barre (69) pourvue d'une came de commande (68) contre laquelle s'applique l'un des bras de levier du levier (66) monté pivotant avec le corps de butée (65) disposé à l'autre bras de levier.

12. Dispositif selon la revendication 10, caractérisé en ce qu'on a disposé des deux côtés du rail de guidage (62) à une certaine distance de celui-ci deux leviers (59) montés pivotants pour l'application contre des côtés extérieurs opposés de corps de boîte, ces leviers (59) poussant les bords à relier (10, 11) du corps de boîte (3), transporté de façon légèrement écarté du fait de la languette d'arrachage (62) en saillie dans le rail de guidage (62) et dans la position de recouvrement des bords (10, 11).

13. Dispositif selon la revendication 12, caractérisé en ce que le mouvement de pivotement des leviers (59) pour l'application contre les côtés extérieurs des corps de boîte est couplé au mouvement d'avance du dispositif de transport (40, 41) présentant la barre (40) déplacée par oscillations avec les cliquets (41) et est commandé par des cames de commande (57) montées sur celui-ci.

14. Dispositif selon l'une des revendications 4 à 13, caractérisé en ce que la station d'usinage pour réaliser le cordon de soudure longitudinal au corps de boîte (3) est un dispositif de soudage par résistance à la molette (46) avec des molettes-électrodes de soudage (47, 48) pour le soudage électrique par résistance.
